# EUROPÄISCHE PATENTSCHRIFT

(11) **EP 0 699 814 B1**
(45) Veröffentlichungstag und Bekanntmachung des Hinweises auf die Patenterteilung: **15.12.1999**
(21) Anmeldenummer: 95107334.5
(22) Anmeldetag: 15.05.1995
(51) Int. Cl.: E05B 63/00, E05B 63/06

(54) **Schloss mit abgefedertem Riegelkopf**
Lock with spring-loaded bolt head
Serrure à tête de pêne dormant étendue sous l'action d'un ressort

(30) Priorität: 29.08.1994 DE 9413792 U
(43) Veröffentlichungstag der Anmeldung: 06.03.1996
(73) Patentinhaber: Karl Fliether GmbH & Co., D-42551 Velbert (DE)
(72) Erfinder: Bauer, Ulrich, D-42555 Velbert (DE)
(74) Vertreter: Grundmann, Dirk, Dr.

(56) Entgegenhaltungen:
- DE-A- 3 721 670
- DE-B- 1 191 255
- FR-A- 2 597 539

## Beschreibung

Die Erfindung betrifft ein Schloß. Das Schloß kann insbesondere als Einsteckschloß und/oder als Sperrbügelschloß ausgebildet sein. Der insbesondere schließzylinderbetätigbare Riegel soll einen Riegelkopf und einen Riegelschwanz aufweisen, wobei der Riegelkopf aus einer Stulpe ausschließbar ist.

Derartige Schlösser sind im Stand der Technik bekannt. Beispielsweise wird auf die DE-C-35 03 466 und die DE-A-37 21 670 verwiesen. In der Praxis hat es sich jedoch erwiesen, daß der standardisierte Ausschlußweg des Riegels bei bestimmten Anwendungsfällen zu lang ist. Ist nämlich die Falzluft zwischen Tür und Rahmen zu gering, so kann es vorkommen, daß der Riegel an den Rahmen bzw. das Schließblech stößt.

Der Erfindung liegt daher die Aufgabe zugrunde, ein gattungsgemäßes Schloß auch für unterschiedliche, insbesondere geringe Abstände in der Falzluft verwenden zu können.

Gelöst wird die Aufgabe durch die im Anspruch 1 angegebene Erfindung.

Unteransprüche stellen vorteilhafte Weiterbildungen der Erfindung dar.

Zufolge der erfindungsgemäßen Ausgestaltung kann der Riegelschwanz vollständig mittels des Schließzylinders oder dergleichen verlagert werden, ohne daß eine Blockierung eintritt. Zufolge der Abfederung des Riegelkopfes gegenüber dem Riegelschwanz kann der Riegelkopf beim Anschlag an den Rahmen oder dergleichen stehenbleiben, während der Riegelschwanz noch weiter verlagert werden kann, wobei dann die Feder eingedrückt wird. Die Feder ist bevorzugt vorgespannt. Hierzu ist der Riegelkopf mit einer Führungsnase ausgestattet, welche in einem Führungsschlitz eines Führungskasten des Riegelschwanzes geführt wird. Am Stirnende des Riegelkopfes kann eine Feder angreifen, die sich an einer Wand des Kastens abstützt. Der Federweg, bzw. die Länge des Führungsschlitzes, ist bevorzugt geringer als der Riegelausschluß. Hierdurch ist gewährleistet, daß selbst bei vollständig eingefederter Feder ein Teil des Riegelkopfes aus der Stulpe herausragt. Der Riegelkopf weist bevorzugt eine pilzförmige Endgestaltung auf, und wirkt mit einem Sperrbügel zusammen, welcher rahmenseitig befestigt ist. Der Sperrbügel kann in der Falzebene verschwenken, so daß sich die Tür bei ausgefahrenem Riegel um ein gewisses Maß öffnet. Hinsichtlich der detaillierten Ausgestaltung eines Schwenkbügel-Schlosses wird auf die DE-A-37 21 670 verwiesen. Sperrbügel und Endabschnitt des Riegelkopfes können die dort dargestellte Ausgestaltung aufweisen.

Ein Ausführungsbeispiel der Erfindung wird anhand beigefügter Zeichnungen nachfolgend erläutert. Es zeigen:
- Fig. 1: ein Schloß mit Schließblech im Schnitt bei rückgezogenem Riegel,
- Fig. 2: eine Darstellung gemäß Fig. 1 bei vorgeschlossenem Riegelkopf,
- Fig. 3: eine Darstellung gemäß Fig. 2 mit verminderter Falzluft,
- Fig. 4: einen Schnitt gemäß der Linie IV-IV in Fig. 2,
- Fig. 5: einen Schnitt gemäß der Linie V-V in Fig. 1 und
- Fig. 6: einen Schnitt gemäß der Linie VI-VI in Fig. 3.

Das Schloß besitzt ein Schloßgehäuse 4, welches aus Schloßboden und Schloßdecke besteht. Im Schloßboden sind Führungsrippen 19 angebracht, auf welchen ein als Schieber gestalteter Riegelschwanz 5 quer zu Erstreckungsrichtung der Stulpe 2 geführt ist. Der Riegelschwanz 5 weist darüber hinaus eine Führungsnase 23 auf, welche in einen Führungsschlitz 24 des Schloßbodens eingreift.

Der Riegelschwanz 5 weist an seiner unteren Seite eine Tourenausnehmung 20 auf, in welche eine Schließnase 21 eines Schließzylinders 22 eingreifen kann. Der Riegelschwanz 5 ist eintourig verlagerbar.

Unterhalb der Stulpe 2 ist eine Treibstange 17 angeordnet. Die Treibstange 17 ist in Richtung der Stulpe verlagerbar, jedoch nicht durch Betätigung des Schlosses. Die Treibstange 17 weist ein Langloch 18 auf, durch welches der eine ovale Querschnittsfläche aufweisende Riegelkopf 3 bei der Ausschlußbewegung taucht. Es ist ferner eine der Querschnittsform des Riegelkopfes 3 angepaßte Öffnung in der Stulpe 2 vorgesehen.

Dem Schloß gegenüberliegend, im Rahmen der Tür, ist ein Beschlag 29 vorgesehen, welcher einen um eine Schwenkachse 15 schwenkbaren Bügel 13 aufweist, welcher ein Langloch 14 hat. Das Langloch 14 hat gegenüberliegend dem pilzförmigen Kopf 12 des Riegelkopfes 3 eine Durchmesservergrößerung; diese Durchmesservergrößerung entspricht dem Durchmesser des Kopfes 12, so daß der Kopf 12 durch den Bügel tauchen kann. Die axiale Länge des Kopfes 12 entspricht in etwa dem Abstand des Bügels 13 vom Schließblech 29, so daß bei vollständig ausgeschlossenem Riegel 1 die Stirnfläche 12' gegen die Oberfläche des Schließbleches 29 stößt und ein durchmesser-geringerer Bereich, eine Einschnürung 12'', im Bereich des Langloches 14 liegt. Beim Öffnen der Tür kann somit der Bügel 13 verschwenken, wobei die Einschnürung 12'' im Langloch 14 geführt wird.

Der Riegel 1 besteht aus einem Riegelkopf 3 und dem Riegelschwanz 5. Der Riegelschwanz 5 ist wie oben ausgeführt im Schloßgehäuse geführt. Der Riegelkopf 3 durchsetzt die Stulpe 2. Der Riegelkopf 3 ist gegenüber dem Regelschwanz 5 abgefedert. Hierzu ist eine Feder 10 vorgesehen, welche zwischen einem Stirnende 9 des Riegelkopfes 3 und einer Wand 26 eines Führungskastens 6 des Riegelschwanzes 5 vorgespannt einliegt. Die Form des Riegelkopfes 3 ist im wesentlichen zylindrisch. Er weist aber Abflachungen auf, insbesondere im Bereich des Stirnendes 9, mit welchem der Riegelkopf 3 im Führungskasten bzw. auf dem Schloßboden geführt wird.

Der Führungskasten 6, welcher vom Riegelschwanz 5 ausgebildet wird, besitzt einen Führungsschlitz 8, in welchen eine Führungsnase 7 des Riegelkopfes 3 eingreift. Die Führungsnase 7 kann zwischen zwei Anschlägen 27, 28 hin- und herverlagert werden, unter gleichzeitiger Spannung bzw. Entspannung der Feder 10. Der Anschlag 28 wird von einer Wand 26 des Führungskastens ausgebildet.

Das Stirnende des Riegelkopfes 3 weist eine Aussparung 25 auf, in welche das Ende der Feder 10 einliegt. Die dem Stirnende 9 gegenüberliegende Wand 26 weist eine ebensolche Aussparung auf.

Die beiden Aussparungen sind in ihrer Tiefe so bemessen, daß bei vollständig eingefedertem Riegelkopf 3 die Stirnwand 9 auf der Wand 26 liegt.

Dem Riegelschwanz 5, insbesondere dem Führungskasten 6, ist ein plattenförmiger Fortsatz 30 angeformt, welcher zusammen mit dem Riegel 1 auf dem Schloßboden geführt wird. Der Fortsatz 30 weist einen Schrägschlitz auf, durch welchen ein fest an einem Schieber 31 verbundener Zapfen ragt. Der Zapfen ragt darüber hinaus in ein im Gehäuseboden vorgesehenes, quer zur Verlagerungsrichtung des Riegels 1 erstreckendes Langloch. In Erstreckungsrichtung des Langloches ist der zum Zapfen gehörende Schieber 31 verlagerbar. Zusätzlich zu dem Führungslangloch sind ergänzende Führungsrippen auf dem Gehäuseboden vorgesehen, mittels welchem der parallel zur Treibstangenverlagerung und quer zur Riegelverlagerung verlagerbare Schieber geführt ist. Nach oben setzt sich der Schieber durch eine in den Figuren angedeutete Betätigungsstange 32 fort. Die Betätigungsstange 32 ragt aus dem Schloß heraus und dient zum Antrieb weiterer Schließelemente oder dergleichen.

Die Funktionsweise des Schlosses ist die folgende: In der Fig. 1 ist das Schloß mit vollständig zurückgezogenem Riegel dargestellt. In der Fig. 2 ist der Spaltraum, der Raum zwischen dem Schließblech 29 und der Stulpe 2, so bemessen, daß der Riegel bei vollständigem Ausschluß mit der Stirnfläche 12' des Kopfes 12 des Riegelkopfes 3 gerade an die Oberfläche des Schließbleches 29 anstößt. Ist dagegen, wie in Fig. 3 dargestellt, die Spaltluft geringer als der Ausschlußweg des Riegels, so beaufschlagt die Stirnfläche 12' die Oberfläche des Schließbleches 29, so daß der Riegelkopf 3 einfedert (vgl. auch Fig. 6). Das Schloß ist also auch bei geringer Falzluft funktionsfähig. Die effektive Riegellänge kann sich also der Falzluft anpassen.

Zufolge der Vorspannung der Feder 10 ist gewährleistet, daß nicht schon bei geringfügigen Widerständen ein Einfedern stattfindet. Es ist also immer für ein sicheres Eingreifen des Kopfes 12 des Riegelkopfes 3 durch die Öffnung 14' gewährleistet.

Während sich der Riegel 1 durch Schließzylinderbetätigung quer zur Erstreckungsrichtung der Stulpe verlagert, verlagert sich der Schieber 31 und damit die Betätigungsstange 32 in Parallelrichtung zur Stulpe 2. Zufolge des Schlitzzapfeneingriffes ist die Schieberverlagerung an die Riegelverlagerung bewegungsgekoppelt.

## Patentansprüche

1. Insbesondere als Einsteckschloß und/oder Sperrbügelschloß gestaltetes Schloß, mit einem insbesondere schließzylinderbetätigbaren Riegel (1), welcher einen aus einer Stulpe (2) ausschließbaren Riegelkopf (3) und einen im Schloßgehäuse (4) geführten Riegelschwanz (5) aufweist, dadurch gekennzeichnet, daß der Riegelkopf (3) in Ausschlußrichtung gegenüber dem Riegelschwanz (5) abgefedert ist.

2. Schloß nach Anspruch 1, dadurch gekennzeichnet, daß der Riegelkopf (3) mit einer Führungsnase (7) in einem Führungsschlitz (8) eines Führungskastens (6) des Riegelschwanzes (5) geführt wird und am Stirnende (9) des Riegelkopfes (3) eine vorgespannte Feder (10) angreift, die sich an einer dem Stirnende (9) gegenüberliegenden Wand (11) des Führungskastens (6) abstützt.

3. Schloß nach einem oder mehreren der vorhergehenden Ansprüche, dadurch gekennzeichnet, daß die Feder (10) mit einem Teilbereich in einer Aussparung (25) des Stirnendes (9) und/oder der Wand (26) einliegt, so daß bei vollständig eingefedertem Riegelkopf (3) das ebene Stirnende (9) des Riegelkopfes (3) auf der Wand (26) des Führungskastens (6) aufliegt.

4. Schloß nach einem oder mehreren der vorhergehenden Ansprüche, dadurch gekennzeichnet, daß der Riegelkopf (3) um weniger als die Länge des Riegelausschluß einfedern kann.

5. Schloß nach einem oder mehreren der vorhergehenden Ansprüche, dadurch gekennzeichnet, daß der Riegelkopf (3) einen Pilzkopf (12) aufweist und mit einem rahmenseitig zu befestigenden schwenkbaren Sperrbügel (13) zusammenwirkt.

## Claims

1. A lock, in particular a lock formed as a mortice lock and/or as a lock provided with a restraint, the lock having a bolt (1) which is in particular actuatable by a locking cylinder, the bolt (1) having a bolt head (3) which is lockingly displaceable out of a face-plate (2) and having a bolt tail (5) which is guided in the lock casing (4), characterised in that the bolt head (3) is spring-loaded in the locking direction relative to the bolt tail (5).

2. A lock according to Claim 1, characterised in that the bolt head (3) is guided by a guide nose (7) in a guide slot (8) of a guide casing (6) for the bolt tail (5) and a pre-loaded spring (10) engages on the end face (9) of the bolt head (3), the spring (10) being supported on a wall (11) of the guide casing (6) which is oppositely located from the end face (9).

3. A lock according to one or more of the preceding claims, characterised in that a partial region of the spring (10) is located in a cut-out (25) of the end face (9) and/or of the wall (26), so that when the bolt head (3) is urged in fully against the spring, the planar end face (9) of the bolt head (3) engages against the wall (26) of the guide casing (6).

4. A lock according to one or more of the preceding claims, characterised in that the bolt head (3) can be urged in against the spring by less than the length of the locking displacement of the bolt.

5. A lock according to one or more of the preceding claims, characterised in that the bolt head (3) has a mushroom head (12) and cooperates with a pivotable restraint (13) to be secured to the frame.

## Revendications

1. Serrure réalisée en particulier en serrure à larder et/ou en serrure à étrier de blocage, avec un pêne (1), en particulier actionnable par un cylindre de serrure, présentant une tête de pêne (3) susceptible de sortir d'une têtière (2) à la fermeture, et une queue de pêne (5) guidée dans le boîtier de serrure (4), caractérisée en ce que la tête de pêne (3) est susceptible élastiquement dans la direction de la fermeture, par rapport à la queue de pêne (5).

2. Serrure selon la revendication 1, caractérisée en ce que la tête de pêne (3) est guidée, par un ergot de guidage (7), dans une fente de guidage (8) d'un caisson de guidage (6) de la queue de pêne (5), et en ce qu'un ressort (10) précontraint, prenant appui sur une paroi (26) qui est opposée à l'extrémité frontale (9) sollicite l'extrémité frontale (9) de la tête de pêne (3).

3. Serrure selon l'un ou plusieurs des revendications précédentes, caractérisée en ce que le ressort (10) s'introduit, par une zone partielle, dans un évidement (25) de l'extrémité frontale (9) et/ou de la paroi (26), de manière que, lorsque la tête de pêne (3) est complétement introduite compression élastique, l'extrémité frontale (9) plane de la tête de pêne (3) s'appuie contre la paroi (26) du caisson de guidage (6).

4. Serrure selon l'une ou plusieurs des revendications précédentes, caractérisée en ce que la tête de pêne (3) peut s'écraser élastiquement d'une longueur inférieure à la longueur de la course de sortie de fermeture du pêne.

5. Serrure selon l'une ou plusieurs des revendications précédentes, caractérisée en ce que la tête de pêne (3) présente une tête en champignon (12) et coopère avec un étrier de blocage (13) susceptible de pivoter et à fixer du côté du cadre.
